# EUROPÄISCHE PATENTSCHRIFT

(11) **EP 0 382 911 B1**
(45) Veröffentlichungstag und Bekanntmachung des Hinweises auf die Patenterteilung: **12.05.1993**
(21) Anmeldenummer: 89122255.6
(22) Anmeldetag: 02.12.1989
(51) Int. Cl.: F16D 23/12

(54) **Betätigungsvorrichtung für eine Kraftfahrzeugkupplung**
Actuation device for a motor vehicle clutch
Dispositif de commande d'un embrayage d'automobile

(30) Priorität: 17.02.1989 DE 3904837
(43) Veröffentlichungstag der Anmeldung: 22.08.1990
(73) Patentinhaber: Dr.Ing.h.c. F. Porsche Aktiengesellschaft, 70435 Stuttgart (DE)
(72) Erfinder: Baumann, Hans Uwe, Dipl.-Ing. (FH), D-7000 Stuttgart 40 (DE)

(56) Entgegenhaltungen:
- DE-B- 1 152 896
- DE-B- 1 186 752
- FR-A- 2 564 999
- GB-A- 826 459
- US-A- 2 321 513

## Beschreibung

Die Erfindung bezieht sich auf eine Betätigungseinrichtung für eine Kraftfahrzeugkupplung nach dem Oberbegriff des Anspruchs 1.

Aus der DE-B-11 52 896 ist eine Betätigungseinrichtung für Kraftfahrzeugkupplungen bekannt, bei der das Pedal unter der Wirkung einer vorgespannten Zugfeder steht, die je nach der Lage des Pedals über eine Druckstange eine Kraftunterstützung bewirkt. Bei in Ruhelage befindlichem Kupplungspedal übt die Feder eine das Pedal in dieser Lage haltende Rückstellkraft aus und bei Betätigen des Pedals sowie nach Überschreiten einer Totpunktstellung gibt die Feder eine die Fußkraft unterstützende Kraft ab. Durch die Festlegung des einen Endes der Druckstange mit der Feder am Fahrzeugaufbau sowie des relativ großen Abstands dieser Lagerpunkte zum vorderen Lagerpunkt der Druckstange am Pedal ergibt sich bei einem relativ großem Schwenkwinkel des Pedals durch den sich bildenden Hebelarm eine Kraftunterstützung, die nach Überschreiten der Totpunktstellung nur schwach ansteigt. Desweiteren ist aus der GB-A-826 459 ein Kupplungspedal mit einer Unterstützungsfeder bekannt, die einerseits am Pedal und andererseits an einem Lagerbock des Fahrzeugaufbaus befestigt ist. Bei ausgerückter Kupplung verläuft die Wirkungslinie der Feder vor dem Pedallager und bei eingerückter Kupplung hinter dem Pedallager, so daß eine unterstützende Wirkung auf das Pedal beim Betätigen in eine ausgerückte Stellung der Kupplung erzielt wird.

Aufgabe der Erfindung ist es eine Befestigungseinrichtung der im Oberbegriff des Anspruchs 1 gekennzeichneten Art zu schaffen, die nach Überschreiten der Totpunktstellung einen steilen Anstieg der Kraftunterstützung bewirkt.

Diese Aufgabe wird erfindungsgemäß durch die kennzeichnenden Merkmale des Anspruchs 1 gelöst. Weitere vorteilhafte Merkmale beinhalten die Unteransprüche.

Die mit der Erfindung hauptsächlich erzielten Vorteile bestehen darin, daß die gespeicherte Federkraft aus der Zugfeder als Unterstützungsmoment auf das Pedal insbesondere dann wirkt, wenn es in eine ausgerückte Stellung betätigt wird. Diese Unterstützung bewirkt nach Durchlaufen der Totpunktstellung ein steiles Ansprechverhalten, was im wesentlichen durch die Anordnung und Lagerung der Druckstange sowie der Zugfeder erzielt wird. So kann die Druckstange um den Lagerpunkt am Hebelarm des Pedals und die Feder um ihren aufbauseitigen Festpunkt mit der Druckstange verschwenken. Dies bewirkt schon bei einem geringen Verschwenkwinkel des Pedals in vorteilhafter Weise ein sich sprunghaft vergrößerndes Unterstützungsmoment. Diese Wirkung wird noch verstärkt durch die im geringstmöglichen Abstand zueinander angeordneten Lagerpunkte der Druckstange am Hebelarm und der Zugfeder am Fahrzeugaufbau 10, daß die Kraftwirkungslinie, deren Verlauf durch die Lagerpunkte vorgegeben ist, sich entsprechend dem Verschwenkwinkel des Pedals ausbildet und ein größerer Hebelarm einstellt.

Zusammenfassend wird durch die Betätigungseinrichtung ein schnelles Ansprechverhalten mit einem steil ansteigenden Unterstützungsmoment und eine gute Abstimmbarkeit bei Verwendung von wenigen, einfachen Bauteilen erzielt.

Ein Ausführungsbeispiel der Erfindung ist in der Zeichnung dargestellt und wird im folgenden näher beschrieben.

Es zeigen
- Fig. 1: eine Betätigungseinrichtung für eine Kupplung in einer Seitenansicht bei eingerückter Kupplung,
- Fig. 2: die Betätigungseinrichtung in den beiden Endstellungen bei eingerückter (durchgezeichnete Linien) und bei ausgerückter Stellung (strichpunktierte Linien) und
- Fig. 3: eine Darstellung über den Verlauf der Kraftwirkungslinien zwischen eingerückter und ausgerückter Stellung der Kupplung.

Die Betätigungseinrichtung für eine nicht näher dargestellte Kupplung besteht im wesentlichen aus einem Kupplungspedal 1 mit Pedalplatte 2, welches um eine Schwenkachse 3 am Fahrzeugaufbau 4 angelenkt ist. Das Pedal 1 weist einen hinausragenden Hebelarm 5 auf, der über einen von einem Schwenklager 6 gebildeten Lagerpunkt mit einer Druckstange 7 verbunden ist, an welcher in einem gegenüberliegenden Lager 8 eine am Fahrzeugaufbau 4 in einem Festpunkt 9 angelenkte Zugfeder 10 gehalten ist.

Wie Fig. 1 näher zeigt, nimmt die Druckstange 7 in der eingerückten Stellung A der Kupplung eine solche Lage ein, daß eine Kraftwirkungslinie 11, welche durch die Lager 6 und 8 sowie durch den Festpunkt 9 der Feder 10 verläuft, eine Rückstellung des Pedals 1 in Pfeilrichtung 12 bewirkt.

Die Druckstange 7 besteht aus einem U-förmigen Bügel, dessen Schenkel 13, 14 jeweils die Lager 6 und 8 aufweisen. Zwischen diesen Schenkeln 13, 14 ist die Feder 10 eingebettet angeordnet.

Das Lager 6 der Druckstange 7 am Hebelarm 5 ist mit einem geringstmöglichen Abstand a zum Festpunkt 9 der Zugfeder 10 angeordnet. Wie in Fig. 1 näher zu erkennen ist, entspricht der Abstand a etwa der halben Breite b des Hebelarmes 5.

Beim Betätigen des Kupplungspedals 1 aus der Grundstellung gemäß Fig. 1 in Pfeilrichtung 15 zum Ausrücken der Kupplung wird die Lage der Kraftwirkungslinie 11 verändert, wodurch sich ein vergrößerndes Unterstützungsmoment auf das Pedal 1 einstellt.

Wie Fig. 2 zeigt, verschwenkt sich mit dem Pedal 1 in Pfeilrichtung 15 auch die Druckstange 7 um das Lager 6 sowie die Zugfeder 10 um den Festpunkt 9, welche sich bei diesem Vorgang zusammenzieht. In der Stellung B der Druckstange 7 ist die Endstellung des Pedals 1 erreicht, wobei der Unterstützungshebelarm seinen maximalen Wert erreicht hat und eine Wirkungslinie 16 unter einem spitzen Winkel α zur Wirkungslinie 11 verläuft.

In Fig. 3 ist der Verlauf der Wirkungslinie zwischen der Pedalstellung bei ausgerückter Kupplung und eingerückter Kupplung gezeigt. Die Wirkungslinie 11 bei eingerückter Kupplung bewirkt einen Hebelarm 17, durch den ein Rückstellmoment des Pedals 1 zur Haltung in der Ruhelage erzeugt wird. Beim Betätigen des Pedals 1 in Pfeilrichtung 15 durchläuft die Wirkungslinie 11 das Lager 3 des Pedals 1 und stellt eine Totpunktstellung mit einer Wirkungslinie 11a her. Nach Durchlaufen dieser Stellung erzeugt z.B. eine Wirkungslinie 16a über den Hebelarm 18 ein Unterstützungsmoment des Pedals 1, das in Abhängigkeit von dem Verschwenkwinkel des Pedals 1 in Pfeilrichtung 15 anwächst und seinen Höchstwert mit der Wirkungslinie 16 und dem Hebelarm 19 erreichen kann. Der Verlauf des Unterstützungsmomentes über dem Pedalweg ergibt sich aus der Abstimmung der Kinematik und der Federkennwerte, so daß wie vorstehend beschrieben, der Höchstwert auch schon vor der Wirkungslinie erreichbar ist und mit der Wirkungslinie 16 sich sogar ein geringeres Unterstützungsmoment einstellt.

Bei einem Verschwenken des Pedals 1 in Pfeilrichtung 15 bewegt sich die Druckstange 7 in Abhängigkeit von dieser Pedalbewegung auf einem Bogen 20 in der Weise, daß die Wirkungslinie immer durch die Lagerpunkte 6, 8 und 9 verläuft. Bei einem "Loslassen" des Pedals 1 und einem Verschwenken in Pfeilrichtung 12 stellt sich das Pedal 1 sowie die Druckstange 7 mit Feder 10 in die Grundstellung A zurück.

## Patentansprüche

1. Betätigungseinrichtung für eine Kupplung eines Kraftfahrzeugs mit einem Pedal (1), das unter der Wirkung einer vorgespannten Zugfeder (10) steht, die mit einem Ende in einem aufbauseitigen Festpunkt (9) und mit dem anderen Ende in einem Lager (8) an einer Druckstange (7) angelenkt ist, die in einem Lagerpunkt (6) eines Hebelarmes (5) des Pedals (1) gelargert ist und die Zugfeder (10) eine das Pedal (1) in Ruhelage haltende Rückstellkraft ausübt und bei einer Betätigung nach Überschreiten einer Totpunktposition eine die Fußkraft unterstützende Kraft abgibt, wobei die Druckstange (7) im Lagerpunkt (6) des Hebelarmes (5) verschwenkbar gehalten ist und die Kraftwirkungslinie (11) durch den aufbauseitigen Festpunkt (9) der Zugfeder (10) und durch den Mittelpunkt des Lagers (6) der Druckstange (7) verläuft, dadurch gekennzeichnet, daß der Festpunkt (9) der Feder (10) in einem Abstand (a) zum Mittelpunkt des Lagers (6) der Druckstange (7) angeordnet ist, der etwa der halben Breite (b) des Hebelarmes (5) entspricht.

2. Betätigungseinrichtung nach Anspruch 1, dadurch gekennzeichnet, daß die Druckstange (7) am Hebelarm (5) im Lager (6) angelenkt ist, das in einem geringstmöglichen Abstand a zu dem aufbauseitigen Festpunkt (9) der Zugfeder (10) angeordnet ist.

3. Betätigungseinrichtung nach einem der vorhergehenden Ansprüche, dadurch gekennzeichnet, daß die Druckstange (7) aus einem U-förmigen Bügel gebildet ist, dessen Schenkel (13, 14) die Lagerungen (6 und 8) aufweisen und zwischen den Schenkeln (13, 14) die Feder (10) aufgenommen ist.

## Claims

1. An actuating device for a clutch of a motor vehicle with a pedal (1) acted upon by a pre-stressed tension spring (10) articulated at one end in a fixed point (9) on the body and at the other end in a bearing (8) of a connecting lid (7) mounted in a bearing point (6) of a lever arm (5) of the pedal (1), and the tension spring (10) exerts a restoring force holding the pedal (1) in a rest position and when actuated delivers a force supporting the force of the foot alter passing a dead-centre position, the connecting lid (7) being held pivotably in the bearing point (6) of the lever arm (5) and the line of action of force (11) passing through the fixed point (9) of the tension spring (10) on the body and through the centre of the bearing (6) of the connecting lid (7), **characterized in that** the fixed point (9) of the spring (10) is situated at a distance (a) from the centre of the bearing (6) of the connecting lid (7), the distance (a) corresponding to substantially half the width (b) of the lever arm (5).

2. An actuating device according to Claim 1, **characterized in that** the connecting lid (7) is articulated in the bearing (6) on the lever arm (5), the bearing (6) being situated at the smallest possible distance a from the fixed point (9) of the tension spring (10) on the body.

3. An actuating device according to one of the preceding Claims, **characterized in that** the connecting lid (7) is formed by a U-shaped yoke, the arms (13, 14) of which have the mountings (6 and 8), and the spring (10) is received between the arms (13, 14).

## Revendications

1. Dispositif d'actionnement d'un embrayage de véhicule automobile, comportant une pédale (1) qui est soumise à l'action d'un ressort de traction (10) précontraint lequel s'articule par une extrémité en un point fixe (9) côté carrosserie et à l'autre extrémité, dans un appui (8), sur une tige de pression (7) qui est montée dans un point d'appui (6) d'un bras de levier (5) de la pédale (1) et le ressort de traction (10) exerce une force de rappel maintenant la pédale (1) en position de repos et fournit une force, soutenant l'effort du pied, lors d'un actionnement après dépassement d'une position de point mort, dans lequel la tige de pression (7) est maintenue pivotante dans le point d'appui (6) du bras de levier (5) et la ligne d'action des forces (11) passe par le point fixe (9) côté carrosserie du ressort de traction (10) et par le centre de l'appui (6) de la tige de pression (7), caractérisé en ce que le point fixe (9) du ressort (10) se situe à une distance (a) du centre de l'appui (6) de la tige de pression (7), distance qui est égale à environ la moitié de la largeur (b) du bras de levier (5).

2. Dispositif d'actionnement selon la revendication 1, caractérisé en ce que la tige de pression (7) s'articule sur le bras de levier (5) dans l'appui (6) qui est placé à la plus petite distance (a) possible du point fixe (9), côté carrosserie, du ressort de traction (10).

3. Dispositif d'actionnement selon l'une des revendications précédentes, caractérisé en ce que la tige de pression (7) est formée par un étrier en U dont les branches (13, 14) présentent les appuis (6 et 8) et le ressort (10) est logé entre les branches (13, 14).
